# EUROPÄISCHE PATENTSCHRIFT

(11) **EP 3 318 647 B1**
(45) Veröffentlichungstag und Bekanntmachung des Hinweises auf die Patenterteilung: **20.01.2021**
(21) Anmeldenummer: 17197896.8
(22) Anmeldetag: 24.10.2017
(51) Int. Cl.: C21D 1/673, B21D 43/02, B21D 22/20, B21D 22/02, C21D 9/00

(54) **ANLAGE ZUM HERSTELLEN EINES WARMGEHÄRTETEN BLECHFÖRMIGEN WERKSTÜCKS**
SYSTEM FOR THE MANUFACTURE OF A HARDENED SHEET-SHAPED WORKPIECE
LIGNE DE FABRICATION D'UNE PIÈCE THERMODURCIE EN FORME DE TÔLE

(30) Priorität: 08.11.2016 DE 102016121354
(43) Veröffentlichungstag der Anmeldung: 09.05.2018
(73) Patentinhaber: Snop Automotive Cologne GmbH, 51107 Köln (DE)
(72) Erfinder: Peuker, Christian, 08112 Wilkau Haßlau (DE); Mohs, Torsten, 08066 Zwickau (DE)
(74) Vertreter: Grättinger Möhring von Poschinger Patentanwälte Partnerschaft mbB

(56) Entgegenhaltungen:
- CN-A- 104 690 172
- CN-A- 105 195 585
- DE-A1- 19 808 974
- DE-A1-102010 035 339
- DE-B3-102006 027 625
- US-A- 2 314 120
- US-A1- 2010 288 009
- US-A1- 2014 223 982

## Beschreibung

Die vorliegende Erfindung betrifft eine Anlage zum Herstellen eines warmgehärteten blechförmigen Werkstücks, insbesondere eines Karosserieteils.

Es ist bekannt, KFZ-Karosserieteile und andere dreidimensionale Blechteile im Rahmen der Formgebung vollständig oder zumindest bereichsweise einer Härtung zu unterziehen. Hierzu wird das Werkstück vor der (ggf. letzten) Umformung zumindest örtlich auf eine Mindesttemperatur aufgeheizt. Die anschließende Formgebung erfolgt dann in einer Umformpresse, deren Werkzeug zumindest örtlich temperiert, d. h. insbesondere gekühlt ist. Die Mindesttemperatur, auf die das Werkstück vor dem Umformschritt aufgeheizt wird, hängt dabei maßgeblich von dem jeweiligen Werkstoff ab; häufig liegt die Temperatur im Bereich beginnender Rotglut. Dem Erhitzen des Werkstücks dient daher häufig ein Glühofen.

Die DE 102010049205 A1 offenbart eine Warmumformlinie zum Warmumformen von blechförmigem Material und ein zugehöriges Warmumformverfahren, wobei mindestens eine Wärmestation (z. B. ein Durchlaufofen) und mindestens eine Warmumformeinrichtung vorgesehen sind. Die Warmumformlinie nach diesem Dokument zeichnet sich dabei dadurch aus, dass nach der mindestens einen Wärmestation und vor der Warmumformeinrichtung eine Warmwalzeinrichtung angeordnet ist. Zwischen den einzelnen Stationen (Lager, Wärmestation, Warmwalzstation und Warmumformstation) sind dabei Entnahme- und Zuführeinrichtungen angeordnet.

Die DE 102010035339 A1 offenbart ein Verfahren zur Herstellung von zumindest partiell gehärteten Formbauteilen wie Struktur- oder Karosseriebauteilen von Kraftfahrzeugen, wobei eine Platine aus ungehärtetem, warmumformbaren Stahlblech bis auf eine Temperatur im spezifischen Austenitisierungstemperaturbereich des Werkstoffs erwärmt und anschließend im Formraum eines Presswerkzeugs zum Formbauteil warm umgeformt wird. Das Formbauteil wird nach einer Zuhaltezeit des Presswerkzeugs von 0,1 sec bis maximal 3 sec aus diesem entnommen und durch zumindest partiellen Kontakt mit einem Kühlmittel abgekühlt und gehärtet. Offenbart ist auch eine zur Durführung dieses Verfahrens geeignete und bestimmte Anlage, umfassend einen Ofen, ein Presswerkzeug mit einem Oberwerkzeug, einem Unterwerkzeug und einem Kühl-Heizkreislauf, ein Kühlmittelbad, einen zwischen Ofen und Presswerkzeug angeordneten ersten Manipulator, einen zwischen Presswerkzeug und Kühlmittelbad angeordneten zweiten Manipulator und einem dem Kühlmittelbad nachgeschalteten dritten Manipulator.

Die eine Transferpressenstraße betreffende DE 19808974 A1 offenbart ein Verfahren und eine Vorrichtung zum Transportieren von Formteilen zwischen mehreren Stufen einer Umformanlage. Durch Erhöhung der Gleichzeitigkeit von Bewegungsphasen der Entnahme- und Zuführeinrichtung sollt die Handlingzeit reduziert und die Ausstoßleistung der Umformanlage gesteigert werden. Hierzu erfolgt die Zuführung und Entnahme der Formteile in/aus einer Werkzeugstufe zweitgleich in zwei verschiedenen übereinanderliegenden Transportebenen, wobei die Zuführung und die Entnahme zwischen den mit Phasenverschiebung arbeitenden benachbarten Werkzeugstufen jeweils von einer oberen bzw. unteren in eine untere bzw. obere Transportebene in Durchlaufrichtung wechselt, das Oberwerkzeug abwechselnd zwischen den benachbarten Werkzeugstufen in den Transport von einer unteren bzw. oberen in eine obere bzw. untere Transportebene einbezogen ist und dazu die jeweils benachbarten Werkzeugstufen zugeordneten Schlitten gegenläufig in zwei Transportebenen auf einer gestellfesten Laufschiene längsverfahrbar sind, im Bereich der Werkzeugstufen zeitweise übereinanderstehen und mit Hubmodulen zur vertikalen Hubbewegung der über Schnellkupplungen befestigten Transporttraversen verbunden sind.

Die vorliegende Erfindung hat sich zur Aufgabe gemacht, eine Anlage zum Herstellen eines warmgehärteten blechförmigen Werkstücks bereitzustellen, mit der sich in besonders effizienter Weise hohen Qualitätsansprüchen genügende gehärtete Blechteile herstellen lassen, wobei als besonders relevante Aspekte einer effizienten Fertigung insbesondere energetische Effizienz sowie fertigungsökonomische Effizienz (z. B. kurze Taktzeiten) angesehen werden.

Gelöst wird vorstehende Aufgabenstellung gemäß der vorliegenden Erfindung durch eine Anlage zum Herstellen eines warmgehärteten blechförmigen Werkstücks, die sich durch die nachstehend angegebenen, synergetisch zusammenwirkenden Merkmale auszeichnet:
Die Anlage zum Herstellen eines warmgehärteten blechförmigen Werkstücks umfasst ein Eingangsmagazin bzw. einen sonstigen Eingangsspeicher zur Bevorratung einer Mehrzahl von ungehärteten Blech-Rohlingen, einen dem Eingangsspeicher nachgeschalteten Glühofen, durch den die Blechrohlinge bevorzugt kontinuierlich hindurch bewegbar sind, mit einem Werkstückeintritt und einem Werkstückaustritt, eine zwischen dem Eingangsspeicher und dem Werkstückeintritt des Glühofens angeordnete Werkstückzuführeinrichtung, eine dem Glühofen nachgeschaltete, vertikal zu öffnende und zu schließende, temperierte Warmhärte-Umformpresse, eine zwischen dem Werkstückaustritt des Glühofens und der Warmhärte-Umformpresse angeordnete Werkstückübergabeeinrichtung mit einem in die geöffnete Warmhärte-Umformpresse hinein und aus dieser heraus bewegbaren Lader, eine der Warmhärte-Umformpresse nachgeschalteten Abkühlstation und eine zwischen der Warmhärte-Umformpresse und der Abkühlstation angeordnete Werkstückentnahmeeinrichtung mit einem in die geöffnete Warmhärte-Umformpresse hinein und aus dieser heraus bewegbaren Entlader. Dabei sind der Lader und der Entlader auf zwei unterschiedlichen Höhen angeordnet und zum gleichzeitigen Aufenthalt in der geöffneten Warmhärte-Umformpresse ausgeführt, und an dem Oberwerkzeug der Warmhärte-Umformpresse sind Mitnehmer für das warmgehärtete

Werkstück beim Öffnen der Warmhärte-Umformpresse angeordnet. Dabei fixieren die Mitnehmer das warmgehärtete Werkstück an dem Oberwerkzeug in einer von diesem abgehobenen Position, und in der geöffneten Warmhärte-Umformpresse finden der Entlader sowie der Lader unterhalb des durch die Mitnehmer an dem Oberwerkzeug gehaltenen warmgehärteten Werkstücks Platz.

Die Erfindung ist in Anspruch 1 definiert. Vorteilhafte Ausführungsformen sind in den abhängigen Ansprüchen definiert.

Besonders bedeutsam für die vorliegende Erfindung ist dabei die Ausgestaltung der Werkstückzuführeinrichtung und der Werkstückentnahmeeinrichtung dergestalt, dass der (in der geöffneten Warmhärte-Umformpresse auf einer ersten Höhe arbeitende) Lader und der (in der geöffneten Warmhärte-Umformpresse auf einer sich von der ersten Höhe unterscheidenden zweiten Höhe arbeitende) Entlader sich zeitgleich in der geöffneten Warmhärte-Umformpresse befinden und dort simultan die ihnen zugewiesenen Schritte, nämlich die Übergabe eines erst noch warmzuhärtenden, in dem Glühofen erhitzten Rohlings an die Warmhärte-Umformpresse einerseits und die Entnahme eines bereits umform-warmgehärteten Werkstücks aus der Warmhärte-Umformpresse andererseits, verrichten können. Denn dies gestattet eine bisher nicht gekannte Einflussnahme auf die für das Härten des Blechteils entscheidenden wärmetechnischen Abläufe unmittelbar vor dem Umformen, während des Umformens und unmittelbar nach diesem. Insbesondere lassen sich, weil das Einlegen eines neuen Rohlings in die Warmhärte-Umformpresse bereits abläuft, während sich das bereits umgeformte, wärmgehärtete Blechteil noch in der Umformpresse befindet, vorhandene, durch spezifische Temperierung des Presswerkzeugs aktiv und energieintensiv aufrechterhaltene Temperaturverteilungen in dem Presswerkzeug optimal nutzen, was sowohl hinsichtlich der Fertigungsqualität (Reproduzierbarkeit des Fertigungsprozesses) als auch hinsichtlich der Energieeffizienz bedeutende Vorteile mit sich bringt. Hinzu kommt das Potential, die fertigungstechnische Effizienz durch Verkürzung der Taktzeiten zu steigern. Diese Effekte stellen sich, was hier nur zur Vermeidung von Fehlvorstellungen betreffend die Erfindung explizit betont wird, schon bei einander nur teilweise zeitlich überlappendem Einlegen des Rohlings und Entnehmen des gehärteten Werkstücks ein; eine vollständige Synchronisierung beider Schritte ist somit keinesfalls zwingend. Im Übrigen darf die Angabe, wonach die erfindungsgemäße Anlage einen Glühofen umfasst, nicht dahingehend fehlinterpretiert werden, dass der Rohling vor dem Einlegen in die Warmhärte-Umformpresse auf eine Glühtemperatur erhitzt wird; vielmehr kann je nach den individuellen Bedingungen auch nur auf eine deutlich geringere Temperatur erhitzt werden.

Die an dem (bewegbaren bzw. bewegten) Oberwerkzeug der Warmhärte-Umformpresse angeordneten Mitnehmer für das warmgehärtete Werkstück beim Öffnen der Warmhärte-Umformpresse heben beim Öffnen der Presse im Anschluss an das Warmhärten das Werkstück mit an, und zwar so weit, dass in dem Raum unterhalb des Werkstücks (und oberhalb des feststehenden Unterwerkzeugs) sowohl der Entlader, auf den das warmgehärtete Werkstück abgesetzt werden kann, als auch der Lader, der den Rohling in dem Unterwerkzeug absetzen kann, Platz finden. Indem die Übergabe des warmgehärteten Werkstücks an den Entlader lediglich durch Absetzen des Werkstücks auf letzteren (z. B. allein durch Öffnen der Mitnehmer) erfolgen kann, kann beim Entlader auf Greifzangen oder vergleichbare klemmende Einrichtungen, die die Oberfläche des fertig umform-warmgehärteten Werkstücks beschädigen könnten, verzichtet werden; das fertig umgeformte Werkstück kann, mit anderen Worten, besonders oberflächenschonend gehandhabt werden. Die vorstehend erläuterten Mitnehmer sind dabei so ausgeführt, dass sie das warmgehärtete Werkstück in einer geringfügig von dem Oberwerkzeug abgehobenen Position fixieren. Bei typischen Werkstücken kann in diesem Falle bei entsprechender Werkstückgeometrie beim Öffnen der Warmhärte-Umformpresse zunächst das (an dem Unterwerkzeug haftende) Werkstück leicht von dem Oberwerkzeug abgehoben werden, und zwar so weit, bis es von den Mitnehmern gehalten und sodann durch letztere aus dem Unterwerkzeug gehoben wird. Umgekehrt kann auch beim einsetzenden Öffnen der Warmhärte-Umformpresse das Werkstück zunächst an dem Oberwerkzeug haften bleiben. Jeweils ist auch eine aktive Unterstützung des Abhebens bzw. Trennens des Werkstücks von dem jeweiligen Teilwerkzeug möglich, insbesondere mittels Auswerferstrukturen.

Wie dies bereits weiter oben zum Ausdruck gebracht wurde, ist entscheidend, dass sich die Niveaus, auf denen sich der Lader und der Entlader zeitlich überlappend bzw. zeitgleich in der geöffneten Warmhärte-Umformpresse befinden, voneinander unterscheiden. Außerhalb der Warmhärte-Umformpresse können Lader und Entlader durchaus auf dem gleichen Niveau arbeiten, nämlich insbesondere dann, wenn zumindest eines der Aggregate (Ladeaggregat bzw. Entladeaggregat) höhenverstellbar ist bzw. eine Bewegungsbahn mit sich verändernder Höhe besitzt. Die Möglichkeit, mittels einer entsprechenden Steuerung und von dieser betätigten Höhen- und Längsverstellantrieben frei programmierbare Bewegungsabläufe vorzugeben, erlaubt dabei eine besonders große Flexibilität und Optimierung der Prozessführung.

Gemäß der vorliegenden Erfindung ist der Entlader (in der geöffneten Warmhärte-Umformpresse) oberhalb des Laders angeordnet. Es erfolgt somit, bei geöffneter Warmhärte-Umformpresse, die Entnahme des in dem vorausgegangenen Umformschritt warmgehärteten Blechteils aus der Warmhärte-Umformpresse auf einer zweiten Höhe, die oberhalb der ersten Höhe liegt, auf der (zeitgleich) der in dem kommenden Umformschritt erst noch warmzuhärtende Rohling in die Warmhärte-Umformpresse eingelegt wird. So lassen sich nicht nur besonders günstige wärmetechnische Prozesse umsetzen, welche beispielsweise die längere Verweildauer des Werkstücks - nach dessen Umformung - nahe dem Oberwerkzeug der Warmhärte-Umformpresse, während diese öffnet bzw. geöffnet ist, ausnutzen (s. u.). Ein anderer insoweit besonders vorteilhafter Effekt besteht darin, dass die Höhendifferenz zwischen Zuführebene (Lader) und Entnahmeebene (Entlader) für einen schwerkraftunterstützten Transport des Werkstücks im fortlaufenden Fertigungsprozess - auf die Werkstück-Fließrichtung bezogen - oberhalb und unterhalb der Warmhärte-Umformpresse genutzt werden kann. Die Warmhärte-Umformpresse erfüllt in diesem Falle gewissermaßen zusätzlich die Funktion eines "Werkstückhebers".

Gemäß einer bevorzugten Weiterbildung der vorliegenden Erfindung ist der Lader mittels eines Laderantriebs gegenüber weiteren Komponenten der Werkstückübergabeeinrichtung - zumindest auf einem Teil seiner vollständigen Bewegungsbahn - linear bewegbar. In entsprechender Weise ist bevorzugt der Entlader mittels eines Entladerantriebs - zumindest auf einem Teil seiner vollständigen Bewegungsbahn - linear bewegbar gegenüber weiteren Komponenten der Werkstückentnahmeeinrichtung. Die lineare Bewegbarkeit gestattet dabei besonders günstige räumliche Konfigurationen der erfindungsgemäßen Anlage zum Herstellen eines warmgehärteten blechförmigen Werkstücks. Unter bestimmten räumlichen Gegebenheiten kann sich indessen auch eine andere Ausgestaltung der Anlage als vorteilhaft erweisen, beispielsweise indem der Lader und/oder der Entlader schwenkbar ist gegenüber weiteren Komponenten der Werkstückübergabeeinrichtung bzw. der Werkstückentnahmeeinrichtung.

Unabhängig von der konkreten Geometrie der Bewegungsbahnen von Lader und Entlader ist dabei vorteilhaft, wenn der Laderantrieb und der Entladerantrieb unabhängig voneinander sind. Insbesondere können der Laderantrieb und der Entladerantrieb in diesem Sinne frei programmierbar durch eine Maschinensteuerung aktivierbar sein. Dies ermöglicht eine ideale Anpassung der einzelnen Schritte des in der Anlage ablaufenden Verfahrens im Sinne einer Optimierung von Fertigungsqualität und Verfahrenseffizienz.

Eine wiederum andere bevorzugte Weiterbildung der vorliegenden Erfindung zeichnet sich dadurch aus, dass die Werkstückübergabeeinrichtung und die Werkstückentnahmeeinrichtung auf verschiedenen Seiten der Warmhärte-Umformpresse angeordnet sind. Insbesondere können die Werkstückübergabeeinrichtung und die Werkstückentnahmeeinrichtung in Bezug auf die Warmhärte-Umformpresse einander gegenüberliegend angeordnet sein. Dies kommt der weiter oben bereits herausgearbeiteten Nutzung der Höhendifferenz zwischen Zuführebene (Lader) und Entnahmeebene (Entlader) für einen schwerkraftunterstützten Transport des Werkstücks in Richtung des fortlaufenden Fertigungsprozesses entgegen.

Die im Rahmen der Erfindung zum Einsatz kommende Abkühlstation kann je nach dem individuellen Prozess sehr unterschiedlich ausgeführt sein. In Betracht kommen beispielsweise magazinartige Abkühlspeicher ebenso wie Auslaufbänder oder dergleichen Transportsysteme. Gemäß einer bevorzugten Weiterbildung der Erfindung sind die Abkühlstation und der Glühofen in Bezug auf die Warmhärte-Umformpresse einander gegenüberliegend angeordnet. Auch diese gestattet wiederum eine unter typischen räumlichen Voraussetzungen besonders günstige Konfigurationen der erfindungsgemäßen Anlage zum Herstellen eines warmgehärteten blechförmigen Werkstücks.

Im Hinblick auf die Temperierung des Presswerkzeugs der Warmhärte-Umformpresse weist diese bevorzugt eine Kühlmittelzufuhr auf, über die Kühlmittel (z. B. Wasser) in das Oberwerkzeug und/oder das Unterwerkzeug eingeleitet wird. Innerhalb des Ober- bzw. des Unterwerkzeugs wird es dann mittels entsprechender Kanäle zu den zu kühlenden Bereichen des Werkzeugs geleitet.

Was die spezifische Ausführung des - für eine kontinuierliche Bewegung der zu erhitzenden Rohlinge ausgelegten - Glühofens betrifft, so eignen sich für die Umsetzung der vorliegenden Erfindung grundsätzlich verschiedene Bauweisen und Ausgestaltungen. Mit besonderem Vorteil lässt sich die Erfindung mit solchen Glühöfen realisieren, bei denen Werkstückeintritt und Werkstückaustritt einander gegenüberliegend angeordnet sind, so dass der zu erhitzende Rohling gerade und ohne Änderung der Bewegungsrichtung durch den entsprechenden Glühofen hindurch bewegt wird.

Indessen erfolgt im Bereich der Werkstückübergabeeinrichtung bevorzugt eine (zumindest kurze) Unterbrechung der Bewegung des den Glühofen verlassenden Rohlings. Denn die Werkstückübergabeeinrichtung verfügt vorzugsweise über eine Stoppstation. Der Fertigungsprozess wird (über die Verweildauer an der Stoppstation) dabei so gesteuert, dass der erhitzte Rohling sich während seines Aufenthalts an der Stoppstation auf seine für das nachfolgende Warmhärten optimale Temperatur abkühlt, was umgekehrt bedeutet, dass der Rohling bevorzugt in dem Glühofen über die optimale Warmhärtetemperatur hinaus erhitzt wird. Die Stoppstation weist darüber hinaus besonders bevorzugt eine Werkstückzentrierung. An diese legt sich der erhitzte Rohling während des Verweilens an der Stoppstation an, so dass er sodann von dem Lader zuverlässig gefasst werden kann.

Im Folgenden wird die vorliegende Erfindung anhand eines in der Zeichnung (teilweise schematisch) veranschaulichten bevorzugten Ausführungsbeispiels und des in der betreffenden Anlage ablaufenden Prozesses näher erläutert. Dabei zeigen die Figuren 1 bis 8 verschiedene markante Betriebspunkte innerhalb des in der gezeigten Anlage (in der Prozesslaufrichtung A) ablaufenden Prozesses.

Gemäß der Zeichnung sind Blech-Rohlinge 1, die - bei gleichzeitiger finaler Umformung zu einem Karosserieteil 2 - einer Warmhärtung zu unterziehen sind, in einem als Eingangsmagazin 3 ausgeführten Eingangsspeicher 4 bevorratet. Eine zwischen dem Eingangsspeicher 4 und dem Werkstückeintritt 5 eines Glühofens 6 angeordnete Werkstückzuführeinrichtung 7 besorgt eine getaktete Zufuhr der Blech-Rohlinge 1 zu dem Glühofen 6. Die Werkstückzuführeinrichtung 7 umfasst dabei einen Umsetzer 8 für jeweils einen einzelnen Blech-Rohling 1 sowie einen von diesem beschickten, hier beispielsweise als Rollenförderer 9 ausgeführten Förderer 10. Dieser bewegt den auf ihm abgesetzten Blech-Rohling 1 durch den Werkstückeintritt 5 des Glühofens 6 in diesen hinein.

Bei dem Glühofen 6 handelt es sich um einen kontinuierlich durchlaufenen Ofen mit einem dem Werkstückeintritt 5 gegenüberliegend angeordneten Werkstückaustritt 11. Der Förderer 10 erstreckt sich somit, ggf. in mehrere mit unterschiedlichen Geschwindigkeiten arbeitende Segmente unterteilt, durch den Glühofen 6 hindurch. Nach der vorgegebenen Verweildauer im Glühofen 6 verlässt der Blech-Rohling 1 diesen durch den Werkstückaustritt 11 und gelangt zu einer Werkstückübergabeeinrichtung 12.

Diese umfasst eine Stoppstation 13, an der der Blech-Rohling 1 durch mehrere Anschläge 14 angehalten wird, und ein Ladeaggregat 15, das das anschließende Einlegen des Blech-Rohlings 1 in eine - mit einem temperierten, über an Kühlmittelzuführungen 16 angeschlossene Kühlkanäle 17 lokal gekühlten Werkzeug 18 bestückte - Warmhärte-Umformpresse 19 besorgt. Das Ladeaggregat 15 umfasst einen an einer Basis 20 horizontal verschiebbar gelagerten, mittels eines Laderantriebs bewegbaren Lader 21 mit daran angeordneten Greifern 22. Und die Stoppstation 13 umfasst eine (nicht dargestellte) Werkstückzentrierung, die für eine exakte Positionierung des durch den Lader 21 zu übernehmenden Blech-Rohlings 1 dergestalt sorgt, dass dieser von den Greifern 22 des Laders 21 zuverlässig an vorgegebenen Stellen erfasst werden kann. Der von den Greifern 22 des Laders 21 erfasste Blech-Rohling 1 wird sodann durch horizontales Verschieben des Laders 21 in die geöffnete Warmhärte-Umformpresse 19 bewegt, und zwar auf einem Niveau dicht oberhalb des Unterwerkzeugs 23.

Durch Öffnen der Greifer 22 wird der Blech-Rohling 1 sodann auf dem Unterwerkzeug 23 abgelegt. Und anschließend wird der Lader 21 zurückgezogen, d. h. aus der Warmhärte-Umformpresse 19 heraus verfahren.

Zum Warmhärten-Umformen des Blech-Rohlings 1 wird dann die Warmhärte-Umformpresse 19 geschlossen, d. h. das Oberwerkzeug 24 auf das Unterwerkzeug 23 abgesenkt. Nach der prozessbezogen vorgegebenen Pressdauer öffnet die Warmhärte-Umformpresse 19. Das seine endgültige Formgebung aufweisende und gehärtete Karosserieteil 2 wird dabei zu Beginn des Öffnens der Warmhärte-Umformpresse 19 von einer an dem Unterwerkzeug 23 vorhandenen Auswerferstruktur 25 geringfügig an- und von der Pressfläche des Unterwerkzeugs 23 abgehoben. Beim weiteren Öffnen der Warmhärte-Umformpresse 19 wird das gehärtete Karosserieteil 2 von an dem Oberwerkzeug 24 angeordneten Mitnehmern 26 gemeinsam mit dem Oberwerkzeug 24 weiter angehoben.

Auf der der Werkstückübergabeeinrichtung 12 gegenüberliegenden Seite der Warmhärte-Umformpresse 19 ist eine ein Entladeaggregat 27 umfassende Werkstückentnahmeeinrichtung 28 angeordnet. Ist die Warmhärte-Umformpresse 19 vollständig geöffnet, wird ein an einer Basis 29 des Entladeaggregats 27 verschiebbar gelagerter, mittels eines - vom Laderantrieb unabhängigen - Entladerantriebs bewegbarer Entlader 30 in die geöffnete Warmhärte-Umformpresse 19 hinein bewegt. Und zwar wird er horizontal verfahren, bis er sich dicht unterhalb des - weiterhin von den Mitnehmern 26 des Oberwerkzeugs 24 gehaltenen - gehärteten Karosserieteils 2 befindet. Zeitgleich wird mittels des - auf einem tieferen Niveau als der Entlader 30 arbeitenden - Laders 21, ebenso wie dies weiter oben beschrieben wurde, ein weiterer warmzuhärtender Blech-Rohling 1 in die Warmhärte-Umformpresse 19 eingebracht. Während durch Öffnen der an dem Oberwerkzeug 24 angeordneten Mitnehmer 26 das fertig umgeformte und gehärtete Karosserieteil 2 auf dem Entlader 30 abgesetzt wird, wird der nächste warmzuhärtende Blech-Rohling 1 durch Öffnen der Greifer 22 des Laders 21 auf dem Unterwerkzeug 23 der Warmhärte-Umformpresse 19 abgelegt. Anschließend werden sowohl der Lader 21 als auch der Entlader 30 aus der Warmhärte-Umformpresse 19 zurückgezogen, so dass diese - zum Warmhärten-Umformen des nächsten Blech-Rohlings 1 - geschlossen werden kann (s. o.).

Der Warmhärte-Umformpresse 19 ist eine - beispielhaft ein Auslaufband 31 umfassende - Abkühlstation 32 für das fertig umgeformte und gehärtete Karosserieteil 2 nachgeschaltet. Mittels des Entladeaggregats 27 wird das Karosserieteil 2 auf dem Auslaufband 31 abgesetzt.

Erkennbar veranschaulicht Fig. 8 den gleichen Betriebspunkt des Prozesses wie Fig. 4, nur im einen vollständigen Zyklus versetzt. In der laufenden Produktion laufen, wie dies hierdurch zum Ausdruck kommt, die Schritte sich zyklisch wiederholend ab.

## Patentansprüche

1. Anlage zum Herstellen eines warmgehärteten blechförmigen Werkstücks, umfassend
- einen Eingangsspeicher (4) zur Bevorratung einer Mehrzahl von ungehärteten Blech-Rohlingen (1),
- einen dem Eingangsspeicher (4) nachgeschalteten Glühofen (6) mit einem Werkstückeintritt (5) und einem Werkstückaustritt (11),
- einer zwischen dem Eingangsspeicher (4) und dem Werkstückeintritt (5) des Glühofens (6) angeordneten Werkstückzuführeinrichtung (7),
- eine dem Glühofen (6) nachgeschaltete temperierte, vertikal zu öffnende und zu schließende Warmhärte-Umformpresse (19),
- eine zwischen dem Werkstückaustritt (11) des Glühofens (6) und der Warmhärte-Umformpresse (19) angeordnete Werkstückübergabeeinrichtung (12) mit einem in die geöffnete Warmhärte-Umformpresse (19) hinein und aus dieser heraus bewegbaren Lader (21),
- eine der Warmhärte-Umformpresse (19) nachgeschaltete Abkühlstation (32) und
- eine zwischen der Warmhärte-Umformpresse (19) und der Abkühlstation (32) angeordnete Werkstückentnahmeeinrichtung (28) mit einem in die geöffnete Warmhärte-Umformpresse (19) hinein und aus dieser heraus bewegbaren Entlader (30),
wobei der Lader (21) und der Entlader (30) auf zwei unterschiedlichen Höhen angeordnet sind und zum gleichzeitigen Aufenthalt in der geöffneten Warmhärte-Umformpresse (19) ausgeführt sind, **dadurch gekennzeichnet, dass** an dem Oberwerkzeug (24) der Warmhärte-Umformpresse (19) Mitnehmer (26) für das warmgehärtete Werkstück beim Öffnen der Warmhärte-Umformpresse (19) angeordnet sind, wobei ferner die Mitnehmer (26) das warmgehärtete Werkstück an dem Oberwerkzeug (24) in einer von diesem abgehobenen Position fixieren und in der geöffneten Warmhärte-Umformpresse der Entlader (30) als auch der Lader (21) unterhalb des durch die Mitnehmer an dem Oberwerkzeug (24) gehaltenen warmgehärteten Werkstücks Platz finden.

2. Anlage nach Anspruch 1, wobei der Lader (21) mittels eines Laderantriebs gegenüber weiteren Komponenten der Werkstückübergabeeinrichtung (12) linear bewegbar ist.

3. Anlage nach Anspruch 1 oder Anspruch 2, wobei der Entlader (30) mittels eines Entladerantriebs gegenüber weiteren Komponenten der Werkstückentnahmeeinrichtung (28) linear bewegbar ist.

4. Anlage nach Anspruch 2 oder Anspruch 3, wobei der Lader (21) mittels des Laderantriebs gegenüber einer Basis (20) eines Ladeaggregats (15) und/oder dass der Entlader (30) mittels des Entladerantriebs gegenüber einer Basis (29) eines Entladeaggregats (27) linear bewegbar ist.

5. Anlage nach einem der Ansprüche 2 bis 4, wobei der Laderantrieb und der Entladerantrieb unabhängig voneinander sind.

6. Anlage nach einem der Ansprüche 1 bis 5, wobei an dem Unterwerkzeug (23) der Warmhärte-Umformpresse (19) eine Auswerferstruktur (25) für das warmgehärtete Werkstück beim Öffnen der Warmhärte-Umformpresse (19) angeordnet sind.

7. Anlage nach einem der Ansprüche 1 bis 6, wobei dass die Werkstückübergabeeinrichtung (12) und die Werkstückentnahmeeinrichtung (28) auf verschiedenen Seiten der Warmhärte-Umformpresse (19) angeordnet sind.

8. Anlage nach Anspruch 7, wobei die Werkstückübergabeeinrichtung (12) und die Werkstückentnahmeeinrichtung (28) einander gegenüberliegend auf verschiedenen Seiten der Warmhärte-Umformpresse (19) angeordnet sind.

9. Anlage nach einem der Ansprüche 1 bis 8, wobei Abkühlstation (32) und der Glühofen (6) in Bezug auf die Warmhärte-Umformpresse (19) einander gegenüberliegend angeordnet sind.

10. Anlage nach einem der Ansprüche 1 bis 9, wobei die Warmhärte-Umformpresse (19) mindestens eine Kühlmittelzuführung (16) aufweist.

11. Anlage nach einem der Ansprüche 1 bis 10, wobei der Werkstückeintritt (5) und der Werkstückaustritt (11) des Glühofens (6) einander gegenüberliegend angeordnet sind.

12. Anlage nach Anspruch 11, wobei die Blech-Rohlinge (1) kontinuierlich durch den Glühofen (6) hindurch bewegbar sind.

13. Anlage nach einem der Ansprüche 1 bis 12, wobei die Werkstückübergabeeinrichtung (12) eine Stoppstation (13) umfasst.

14. Anlage nach Anspruch 13, wobei die Stoppstation (13) eine Werkstückzentrierung umfasst.

## Claims

1. A system for producing a heat-hardened, sheet-like workpiece, comprising
- an input store (4) for storing a plurality of unhardened sheet metal blanks (1),
- an annealing furnace (6) which is downstream of the input store (4) and has a workpiece inlet (5) and a workpiece outlet (11),
- a workpiece feed device (7) situated between the input store (4) and the workpiece inlet (5) of the annealing furnace (6),
- a temperature-controlled heat-hardening forming press (19) which is downstream of the annealing furnace (6) and can be opened and closed vertically,
- a workpiece transfer device (12) which is situated between the workpiece outlet (11) of the annealing furnace (6) and the heat-hardening forming press (19) and has a loader (21) which can be moved into and out of the open heat-hardening forming press (19),
- a cooling station (32) downstream of the heat-hardening forming press (19), and
- a workpiece removal device (28) which is situated between the heat-hardening forming press (19) and the cooling station (32) and has an unloader (30) which can be moved into and out of the open heat-hardening forming press (19),
the loader (21) and the unloader (30) being arranged at two different heights and being designed to be in the open heat-hardening forming press (19) at the same time, **characterised in that**
catches (26) for the heat-hardened workpiece when the heat-hardening forming press (19) is opened are arranged on the upper die (24) of the heat-hardening forming press (19), wherein the catches (26) also fix the heat-hardened workpiece on the upper die (24) in a position lifted off from the latter, and the unloader (30) and the loader (21) find space in the open heat-hardening forming press below the heat-hardened workpiece held on the upper die (24) by the catches.

2. The system according Claim 1, wherein the loader (21) is movable linearly relative to further components of the workpiece transfer device (12) by means of a loader drive.

3. The system according Claim 1 or Claim 2, wherein the unloader (30) is movable linearly relative to further components of the workpiece removal device (28) by means of an unloader drive.

4. The system according to Claim 2 or Claim 3, wherein the loader (21) is movable linearly relative to a base (20) of a loading assembly (15) by means of the loader drive and/or the unloader (30) is movable linearly relative to a base (29) of an unloading assembly (27) by means of the unloader drive.

5. The system according to any one of Claims 2 to 4, wherein the loader drive and the unloader drive are independent of each other.

6. The system according to any one of Claims 1 to 5, wherein an ejector structure (25) for the heat-hardened workpiece when the heat-hardening forming press (19) is opened is arranged on the lower die (23) of the heat-hardening forming press (19).

7. The system according to any one of Claims 1 to 6, wherein the workpiece transfer device (12) and the workpiece removal device (28) are arranged on different sides of the heat-hardening forming press (19).

8. The system according to Claim 7, wherein the workpiece transfer device (12) and the workpiece removal device (28) are arranged opposite each other on different sides of the heat-hardening forming press (19).

9. The system according to any one of Claims 1 to 8, wherein the cooling station (32) and the annealing furnace (6) are arranged opposite each other in relation to the heat-hardening forming press (19).

10. The system according to any one of Claims 1 to 9, wherein the heat-hardening forming press (19) has at least one coolant feed (16).

11. The system according to any one of Claims 1 to 10, wherein the workpiece inlet (5) and the workpiece outlet (11) of the annealing furnace (6) are arranged opposite each other.

12. The system according to Claim 11, wherein the sheet metal blanks (1) are movable through the annealing furnace (6) continuously.

13. The system according to any one of Claims 1 to 12, wherein the workpiece transfer device (12) comprises a stopping station (13).

14. The system according to Claim 13, wherein the stopping station (13) comprises a workpiece centring means.

## Revendications

1. Installation, destinée à fabriquer une pièce à usiner thermo-trempée en forme de tôle, comprenant
- un accumulateur d'entrée (4), destiné à stocker une pluralité d'ébauches de tôles (1) non trempées,
- un four de recuit (6), monté en aval de l'accumulateur d'entrée (4), pourvu d'une entrée de pièce à usiner (5) et d'une sortie de pièce à usiner (11),
- un dispositif d'alimentation de pièces à usiner (7), placé entre l'accumulateur d'entrée (4) et l'entrée de pièce à usiner (5) du four de recuit (6),
- une presse de formage par trempe thermique (19), montée en aval du four de recuit (6), à ouverture et fermeture verticales,
- un dispositif de transfert de pièce à usiner (12) placé entre la sortie de pièce à usiner (11) du four de recuit (6) et la presse de formage par trempe thermique (19), pourvu d'un chargeur (21) déplaçable à l'intérieur de la presse de formage par trempe thermique (19) ouverte et hors de celle-ci,
- un poste de refroidissement (32), monté en aval de la presse de formage par trempe thermique (19) et
- dispositif de prélèvement de pièce à usiner (28), placé entre la presse de formage par trempe thermique (19) et le poste de refroidissement (32), pourvu d'un déchargeur (30) déplaçable à l'intérieur de la presse de formage par trempe thermique (19) ouverte et hors de celle-ci,
le chargeur (21) et le déchargeur (30) étant placés à deux hauteurs différentes et étant réalisés pour séjourner simultanément dans la presse de formage par trempe thermique (19) ouverte,
**caractérisée en ce que**
sur l'outil supérieur (24) de la presse de formage par trempe thermique (19) sont placés des entraîneurs (26) pour la pièce à usiner thermo-trempée, lors de l'ouverture de la presse de formage par trempe thermique (19), les entraîneurs (26) fixant par ailleurs la pièce à usiner thermo-trempée sur l'outil supérieur (24) dans une position relevée à partir de celui-ci et dans la presse de formage par trempe thermique ouverte, le déchargeur (30) tout comme également le chargeur (21) trouvant leur place en-dessous de la pièce à usiner thermo-trempée maintenue par les entraîneurs sur l'outil supérieur (24).

2. Installation selon la revendication 1, le chargeur (21) étant déplaçable de manière linéaire au moyen d'un entraînement de chargeur par rapport à d'autres composants du dispositif de transfert de pièce à usiner (12) .

3. Installation selon la revendication 1 ou la revendication 2, le déchargeur (30) étant déplaçable de manière linéaire au moyen d'un entraînement de déchargeur par rapport à d'autres composants du dispositif de prélèvement de pièce à usiner (28).

4. Installation selon la revendication 2 ou la revendication 3, le chargeur (21) étant déplaçable de manière linéaire au moyen de l'entraînement de chargeur par rapport à une base (20) d'un groupe de chargement (15) et/ou le déchargeur (30) étant déplaçable de manière linéaire au moyen de l'entraînement de déchargeur par rapport à une base (29) d'un groupe de déchargement (27).

5. Installation selon l'une quelconque des revendications 2 à 4, l'entraînement de chargeur et l'entraînement de déchargeur étant indépendants l'un de l'autre.

6. Installation selon l'une quelconque des revendications 1 à 5, sur l'outil inférieur (23) de la presse de formage par trempe thermique (19) étant placée une structure d'éjection (25) de la pièce à usiner thermo-trempée lors de l'ouverture de la presse de formage par trempe thermique (19).

7. Installation selon l'une quelconque des revendications 1 à 6, le dispositif de transfert de pièce à usiner (12) et le dispositif de prélèvement de pièce à usiner (28) étant placés sur des côtés différents de la presse de formage par trempe thermique (19).

8. Installation selon la revendication 7, le dispositif de transfert de pièce à usiner (12) et le dispositif de prélèvement de pièce à usiner (28) étant placés en étant mutuellement opposés sur des côtés différents de la presse de formage par trempe thermique (19).

9. Installation selon l'une quelconque des revendications 1 à 8, le poste de refroidissement (32) et le four de recuit (6) étant placés en étant mutuellement opposés par rapport à la presse de formage par trempe thermique (19) .

10. Installation selon l'une quelconque des revendications 1 à 9, la presse de formage par trempe thermique (19) comportant au moins un dispositif d'alimentation de liquide réfrigérant (16).

11. Installation selon l'une quelconque des revendications 1 à 10, l'entrée de pièce à usiner (5) et la sortie de pièce à usiner (11) du four de recuit (6) étant placées en étant mutuellement opposées.

12. Installation selon la revendication 11, les ébauches de tôle (1) étant déplaçables en continu à travers le four de recuit (6).

13. Installation selon l'une quelconque des revendications 1 à 12, le dispositif de transfert de pièce à usiner (12) comprenant un poste d'arrêt (13).

14. Installation selon la revendication 13, le poste d'arrêt (13) comprenant un centrage de pièce à usiner.
